# EUROPÄISCHE PATENTSCHRIFT

(11) **EP 0 165 486 B1**
(45) Veröffentlichungstag und Bekanntmachung des Hinweises auf die Patenterteilung: **15.11.1989**
(21) Anmeldenummer: 85106154.9
(22) Anmeldetag: 20.05.1985
(51) Int. Cl.: F04D 29/60, F04D 13/02

(54) **Vorrichtung zur fliegenden Anordnung und Befestigung eines Kreisel-Pumpengehäuses an eine Antriebsvorrichtung**
Device for a floating connection of a centrifugal pump casing to an electric motor
Dispositif de montage flottant du carter d'une pompe centrifuge à un moteur éléctrique

(30) Priorität: 23.05.1984 DE 8415722 U
(43) Veröffentlichungstag der Anmeldung: 27.12.1985
(73) Patentinhaber: Manok, Klaus Peter, D-59872 Meschede (DE)
(72) Erfinder: Manok, Klaus Peter, D-59872 Meschede (DE)
(74) Vertreter: DIEHL GLAESER HILTL & PARTNER

(56) Entgegenhaltungen:
- FR-A- 2 316 457
- US-A- 1 435 400
- US-A- 3 433 164
- Hellmuth Schulz: "Die Pumpen", 13.Auflage 1977 Springer Verlag Seiten 220-223

## Beschreibung

Die Erfindung betrifft eine Vorrichtung zur fliegenden Anordnung und Befestigung eines Kreiselpumpengehäuses an einem Elektromotor nach dem Oberbegriff des Anspruchs 1.

Eine Vorrichtung der eingangs genannten Gattung findet beispielsweise immer dann Anwendung wenn Kreiselpumpen für Förderaufgaben im Nahrungs- und Getränkemittelbereich fliegend an einem genormten oder standardisierten Elektromotor angeordnet und befestigt werden müssen. Die Förderaufgaben und die innerlich und äußerlich an der Pumpe notwendigen Reinigungsprozeduren erfordern in der Regel eine Pumpenausführung in korrosionsfestem Stahl. Da der pumpenseitige Motorteil annähernd die gleiche Korrosionsfestigkeit wie das Pumpengehäuse aufweisen soll, genormte oder standardisierte Elektromotoren im Bereich ihres Lagerschildes diese Werkstoffeigenschaft nicht besitzen, hat die bekannte Vorrichtung neben ihrer verbindenden Funktion noch die Funktion eines den pumpenseitigen Motorteil abschirmenden Schutzschildes. Sie ist daher, ebenso wie die aus dem Elektromotor herausgeführte Antriebswelle, aus korrosionsfestem Stahl hergestellt.

Die Bauweise von Pumpe und Antriebsmotor in einer geschlossenen Einheit ist in der Technik allgemein als Blockpumpe bekannt. Bei der Blockpumpe ist der Antriebsmotor unter Einfügung eines Zwischenstückes an das Pumpengehäuse angeflanscht, wobei die verlängerte Motorwelle mit dem fliegend aufgesetzten Kreisel zugleich als Pumpenwelle dient. Das pumpenseitige Motorlager ersetzt dabei die Pumpenlager. Um den Antriebsmotor gegen Eindringen von Leckwasser zu schützen, ist das Zwischenstück pumpenseitig derart ausgebildet, daß es die Wellendichtung der Pumpe aufnehmen kann. Falls die Förderaufgabe es erfordert, ist daher das Zwischenstück, ebenso wie die Pumpe, aus korrosionsfestem Werkstoff hergestellt (vgl. H. Schulz "Die Pumpen", 13. Auflage, Springer-Verlag Berlin/Heidelberg/New York, 1977, Seiten 221 222. Abb. 46.2).

Eine weitere Vorrichtung der einleitend gekennzeichneten Gattung ist durch die FR-A-2 316 457 vorbekannt. Im Gegensatz zur vor stehend beschriebenen Blockpumpe weist hier das Pumpengehäuse einen eigenen, die Wellendichtung aufnehmenden Gehäuseteil auf. Das Zwischenstück übernimmt zum einen die Verbindung zwischen dem Motor- und dem Pumpengehäuse und zum anderen dient es motorseitig der Pumpenwelle als Lager. Dabei endet die Pumpenwelle im Bereich des vorgenannten Lagers und ist dort als Hohlwelle ausgebildet, in die die Motorwelle formschlüssig hineingeführt ist.

Die bekannten Vorrichtungen führen in Verbindung mit dem Elektromotor und dem Pumpengehäuse zu einer aufwendigen Gesamtanordnung, da der Elektromotor zweifach zum Pumpengehäuse hin abgeschirmt ist; einmal über seinen Lagerschild und ein zweites Mal über die Vorrichtung der einleitend genannten Gattung. Außerdem ist an jeder Verbindungsstelle ein eng tolerierter Sitz notwendig, da die Teile zueinander zentriert und fixiert werden müssen. Dies ist mit zusätzlichen Fertigungskosten verbunden und führt unter Umständen zu einem Lagefehler zwischen Wellenmitte und Pumpengehäusemitte und damit zu einer exzentrischen Anordnung des Laufrades innerhalb des Pumpengehäuses, wodurch unerwünschte, die gesamte Anordnung dynamisch beanspruchende Kräfte auftreten können. Der maximal mögliche Lagefehler ergibt sich im ungünstigsten Fall aus einer Addition aller maximal zulässigen Lagetoleranzen der vorhandenen Verbindungsstellen.

Es ist Aufgabe der Erfindung, eine Vorrichtung der einleitend genannten Art so weiterzuentwickeln, daß der Elektromotor im Bereich des Pumpengehäuses ähnlich korrosionsfest wie das Pumpengehäuse selbst ausgebildet und die Anzahl der Bauteile und damit der notwendigen Rezesse oder Verbindungsstellen zwischen Elektromotor und Pumpengehäuse gegenüber bekannten Anordnungen reduziert ist. Die gestellte Aufgabe soll darüber hinaus mit einem Elektromotor gelöst werden, der mit Ausnahme seines pumpenseitigen Lagerschildes aus einer genormten oder standardisierten, unveränderten und damit preisgünstigen Teilefamilie besteht.

Die Aufgabe wird erfindungsgemäß dadurch gelöst, daß der der Pumpe zugekehrte Lagerschild des Elektromotors einstückig mit dem Gehäuse des pumpenseitigen Lagers und einstückig mit einem Laternengehäuse verbunden ist.

Die mit der Erfindung erzielten Vorteile ergeben sich zum einen aus der Lösung der gestellten Aufgabe, zum anderen kann die Vorrichtung äußerst kompakt, insbesondere in axialer Richtung raumsparend ausgebildet werden.

Es ist von Vorteil, wenn das Laternengehäuse zur Ableitung von Leckagen in der Einbaulage des Lagerschildes wenigstens an der Unterseite eine untere Laternenöffnung aufweist.

Abhängig vom Anwendungsfall und/oder aufgrund fertigungstechnischer Überlegungen kann es vorteilhaft sein, die Vorrichtung gemäß der Erfindung als Schweißkonstruktion aus möglichst einfachen geometrischen Grundkörpern oder als Gußkonstruktion oder als kombinierte Guß- und Schweißkonstruktion auszubilden.

Weiterhin ist es in zahlreichen Anwendungsfällen vorteilhaft, wenn gemäß einer anderen Ausgestaltung der erfindungsgemäßen Vorrichtung diese aus dem gleichen Werkstoff wie das Pumpengehäuse hergestellt ist. Diese Lösung ist immer dann erforderlich, wenn Medien zu fördern sind, die aufgrund ihres chemisch aggressiven Verhaltens den Einsatz spezieller korrosionsfester Werkstoffe sowohl im Pumpenals auch im angrenzenden Motorbereich erforderlich machen.

Eine weitere vorteilhafte Ausführungsform der erfindungsgemäßen Vorrichtung erlaubt eine Justierung und verdrehsichere Lagerung einer Abdeckhaube des Elektromotors am pumpenseitigen Lagerschild. Hierzu sind auf der dem Pumpengehäuse zugewandten Seite des Lagerschildes an diesem ein zentrischer, zylindrischer Ansatz und in seinem unteren Teil zwei außerhalb des zylindrischen Ansatzes mit Abstand voneinander eingelassene, über die durch die Stirnseite der Lagerschildes gebildete Aufnahmefläche hervor stehende Bolzen vorgesehen.

Vorteilhaft ist es, wenn, wie dies eine andere Ausführungsform der erfindungsgemäßen Vorrichtung vorsieht, in der Einbaulage des Lagerschildes an dessen Unterseite zwei Fußhalter im Abstand angeordnet und befestigt sind, wobei jeweils in einer freien Stirnfläche des Fußhalters ein Fuß über einen Gewindebolzen axial verstellbar und über eine Kontermutter feststellbar ist. Ober diese beiden Füße und einen dritten, am Elektromotor angeordneten Fuß, ist in vorgegebenen Grenzen auf einfachste Weise eine Ausrichtung des gesamten Pumpenaggregates möglich.

Die pumpenseitige Abdichtung eines Wälzlagers gestaltet sich besonders einfach und damit kostengünstig, wenn nach einer weiteren vorteilhaften Ausführungsform der erfindungsgemäßen Vorrichtung ein zwischen dem Wälzlager und dem Lagergehäuse innerhalb einer Lagerbohrung axial geklemmter pumpenseitiger Lagerdeckel vorgesehen ist, der eine Welle mit Spiel umschließt und von einem auf letzterer mitlaufend angeordneten Spritzring dichtend kontaktiert ist.

Die Erfindung wird nachfolgend anhand eines in der Zeichnung dargestellten Ausführungsbeispiels näher erläutert.

Es zeigen
Figur 1 eine Ansicht des gesamten Pumpenaggregates in schematischer Darstellung, wobei die der erfindungsgemäßen Vorrichtung benachbarten Bauteile lediglich strichpunktiert dargestellt sind und
Figur 2 einen Meridianschnitt durch die erfindungsgemäße Vorrichtung.

Ein Kreiselpumpengehäuse 3 (Figur 1) ist über eine erfindungsgemäße Vorrichtung 1 fliegend an einem Elektromotor 2 angeordnet und an diesem befestigt. Zwei nicht näher bezeichnete Füße an der Vorrichtung 1 und ein dritter Fuß an dem Elektromotor 2 tragen das gesamte Pumpenaggregat. Über den gesamten Elektromotor 2 ist eine Abdeckhaube 4 gestülpt, die einen Teil der Vorrichtung 1 umfaßt und sich gleichzeitig auf dieser abstützt.

Die erfindungsgemäße Vorrichtung ist in Figur 2 beispielhaft als Schweißkonstruktion ausgebildet. Sie besteht im wesentlichen aus einem tellerförmigen Lagerschild 1 a, welcher über einen Lagerschildrezeß 1m auf einem Motorrezeß 2a am Gehäuse des Elektromotors 2 zentriert und fixiert ist, einem Lagergehäuse 1 b, einem Laternengehäuse 1d und einer Vorkehrung 1c, 1g, 1h zur kraftschlüssigen Verbindung mit einem zylinderförmigen Dichtungsgehause 3a eines Pumpengehauses 3. Das Lagergehäuse 1 ist im Bereich des Lagerschildes 1 hülsenförmig ausgebildet und wird innerhalb einer zentrischen Lagerschildbohrung 1p über seine äußere Mantelfläche zentriert. Ein nicht näher bezeichneter Bund des Lagergehäuses 1b liegt an der pumpenseiten Stirnfläche des Lagerschildes 1a an und ist mit diesem über eine Schweißnaht 1 r umlaufend verschweißt. Am vorgenannten Bund schließen sich das Laternengehäuse 1d und in dessen Fortsetzung ein Klemmgehäuse 1c an. Das Laternengehäuse 1d verfügt an seiner Ober- und an seiner Unterseite über Durchbrüche, eine obere bzw. eine untere Laternenöffnung 1e bzw. 1f. Das Klemmgehäuse 1c ist an seiner Unterseite vollständig bis in die untere Laternenöffnung 1f hinein geschlitzt. Ein ebenfalls geschlitztes, hufeisenförmiges Klemmteil 1g ist jeweils derart an den einander gegenüberliegenden Enden des Klemmgehäuses 1c angeschweißt, daß es dessen Schlitz überbrückt, so daß das Klemmgehäuse 1 c und das Klemmteil 1g zusammen eine in sich geschlossene Kontur ergeben. Die beiden Schenkel des Klemmteils 1g sind mit einer Bohrung 1 h für ein Verbindungsmittel versehen, wodurch eine von dem Klemmgehäuse 1c gebildete Aufnahmebohrung 1k in engen Grenzen radial verkleinert werden kann. Dabei wird die elastische Deformierbarkeit des Klemmgehäuses 1c im Bereich des Klemmteils 1g durch die untere Laternenöffnung 1f begünstigt. Die Befestigung des Dichtungsgehäuses 3a des Pumpengehäuses 3 innerhalb der Aufnahmebohrung 1k ist im Ausführungsbeispiel ausschließlich durch kraftschlüssige Verbindung sichergestellt.

Der Lagerschild 1a ist an seinem äußeren Rand außerhalb seines Lagerschildrezesses 1 m mit mehreren über seinen Umfang verteilten Flanschbohrungen 1n ausgestattet. Sie dienen der Aufnahme von nicht näher dargestellten und bezeichneten Verbindungsmitteln, mit deren Hilfe der Lagerschild 1a unmittelbar am Gehäuse des Elektromotors 2 befestigt ist.

Im unteren Teil und symmetrisch zur vertikalen Symmetrieachse des Lagerschildes 1a sind zwei Fußhalter 1q angeschweißt, die jeweils in einer freien Stirnfläche einen Fuß 12 über einen Gewindebolzen 13 axial verstellbar und über eine Kontermutter 11 feststellbar aufnehmen.

Auf der dem Pumpengehäuse 3 zugewandten Stirnseite des Lagerschildes 1a sind ein zentrischer, zylindrischer Ansatz 11 und im unteren Teil des Lagerschildes zwei außerhalb des zylindrischen Ansatzes 11 mit Abstand voneinander eingelassene, über die durch die Stirnseite des Lagerschildes gebildete Aufnahmefläche hervorstehende, nicht näher dargestellte und bezeichnete Bolzen vorgesehen. Der zylindrische Ansatz 11 dient der Zentrierung und Fixierung der Abdeckhaube 4; die Bolzen greifen in eine zugeordnete Kontur der Haube 4 ein und sichern diese gegen Verdrehung. Das Lagergehäuse 1 b ist mit einer zentrischen Lagerbohrung 1 versehen, die pumpenseitig innerhalb des Lagergehäuses 1b durch einen Bund begrenzt und auf eine nicht näher bezeichnete Durchgangsbohrung für eine Welle 5 reduziert ist. Innerhalb der Lagerbohrung 1i befindet sich ein als Festlager ausgebildetes Wälzlager 7, dessen Außenring zwischen einem am Lagergehäuse 1b befestigten Lagerdeckel 6 und einem pumpenseitigen Lagerdeckel 9, der innenseits die Welle 5 mit Spiel umschließt und außenseits an der stirnseitig begrenzten Lagerbohrung 1i anliegt, festgesetzt ist. Eine Verschiebung der Welle 5 in Richtung zum Pumpengehäuse 3 wird durch einen Wellenbund 5a verhindert, der am Innenring des Wälzlagers 7 anliegt. Der motorseitige Lagerdeckel 6 ist über nicht dargestellte und bezeichnete Verbindungsmittel, die in Lagergehäusebohrungen 10 Aufnahme finden, mit dem Lagergehäuse 1b verschraubt. Er verfügt über eine dem Wälzlager 7 zugewandte Ausnehmung 6a, in der eine Wellendichtung 8 angeordnet ist. Die pumpenseitige Wellenabdichtung erfolgt über einen auf der Welle 5 mitlaufend angeordneten Spritzring 10, der dichtend mit dem pumpenseitigen Lagerdeckel 9 kontaktiert ist.

Es ist zweckmäßig und vertieft die mit der Erfindung erzielbaren Vorteile, wenn die erfindungsgemäße Vorrichtung bereits beim Hersteller des Elektromotors an die im übrigen unveränderte Teilefamilie des genormten oder standardisierten Elektromotors angebaut wird.

Im übrigen ist es ohne weiteres möglich, anstelle der beschriebenen Klemmung zwischen der erfindungsgemäßen Vorrichtung und dem Pumpengehäuse andere Vorkehrungen, wie beispielsweise einen Flansch, zur form- und/oder kraftschlüssigen Verbindung mit dem Pumpengehäuse 3 vorzusehen.

Anstelle der Ausbildung der erfindungsgemäßen Vorrichtung als Schweißteil ist es unter Umständen vorteilhaft, diese insgesamt als Gußteil oder auch als eine Kombination aus Guß- und Schweißteil herzustellen. So bietet es sich beispielsweise an, Lagerschild 1a und Lagergehäuse 1b als Guß- oder Schmiedeteil auszubilden, während Laternen- und Klemmgehäuse 1d bzw. 1c aus einem rohrförmigen Halbzeug gefertigt und anschließend an das vorstehend erwähnte Guß- oder Schmiedeteil angeschweißt werden. Die abschließende spanende Bearbeitung wird dann an der Verbundkonstruktion vorgenommen.

Für den Fall, daß das zwischen Elektromotor und Pumpengehäuse notwendige Laternengehäuse bereits unmittelbar am Pumpengehäuse ausgebildet ist, kann bei der erfindungsgemäßen Vorrichtung ohne weiteres auf die Ausbildung des Laternengehäuses verzichtet werden. In diesem Fall findet sich die Anordnung zur form-und/oder kraftschlüssigen Verbindung mit dem Pumpengehäuse unmittelbar am Lagerschild.

## Patentansprüche

1. Vorrichtung zur fliegenden Anordnung und Befestigung eines Kreiselpumpengehäuses an einem Elektromotor, und zwar mittels eines sowohl das zu pumpende Medium von dem Motor als auch in dem Motor vorhandene Medien von der Pumpe abtrennenden Zwischenstückes, wobei das Zwischenstück aus einem korrosionsfesten Werkstoff besteht und antriebsseitig über einen ersten Rezeß an einem Lagerschild des Elektromotors zentriert und über Verbindungsmittel befestigt ist und pumpenseitig über einen zweiten Rezeß an dem Pumpengehäuse zentriert und mit einer Anordnung zur form-und/oder kraftschlüssigen Verbindung befestigt ist, dadurch gekennzeichnet, daß der der Pumpe zugekehrte Lagerschild des Elektromotors einstückig mit dem Gehäuse (1b) des pumpenseitigen Lagers und einstückig mit einem Laternengehäuse (1d) verbunden ist.

2. Vorrichtung nach Anspruch 1, dadurch gekennzeichnet, daß
das Laternengehäuse (1d) in der Einbaulage des Lagerschildes (1a) wenigstens an der Unterseite eine untere Laternenöffnung (1f) aufweist.

3. Vorrichtung nach Anspruch 1 oder 2, dadurch gekennzeichnet, daß
die Vorrichtung als Schweißkonstruktion aus möglichst einfachen geometrischen Grundkörpern ausgebildet ist.

4. Vorrichtung nach Anspruch 1 oder 2, dadurch gekennzeichnet, daß
die Vorrichtung als Gußkonstruktion ausgebildet ist.

5. Vorrichtung nach Anspruch 1 oder 2, dadurch gekennzeichnet, daß
die Vorrichtung als kombinierte Guß- und Schweißkonstruktion ausgebildet ist.

6. Vorrichtung nach einem der Ansprüche 1 bis 5, dadurch gekennzeichnet, daß
die Vorrichtung aus dem gleichen Werkstoff wie das Pumpengehäuse (3) hergestellt ist.

7. Vorrichtung nach einem der Ansprüche 1 bis 6, dadurch gekennzeichnet, daß
auf der dem Pumpengehäuse (3) zugewandten Seite des Lagerschildes (1a) an diesem ein zentrischer zylindrischer Ansatz (11) und im unteren Teil des Lagerschildes zwei außerhalb des zylindrischen Ansatzes mit Abstand voneinander eingelassene, über die durch die Stirnseite des Lagerschildes gebildete Aufnahmefläche hervorstehende Bolzen vorgesehen sind.

8: Vorrichtung nach einem der Ansprüche 1 bis 7, dadurch gekennzeichnet, daß
in der Einbaulage des Lagerschildes (1a) an dessen Unterseite zwei Fußhalter (1q) angeordnet und befestigt sind, und daß jeweils in einer freien Stirnfläche des Fußhalters ein Fuß (12) über einen Gewindebolzen (13) axial verstellbar und über eine Kontermutter (11) feststellbar ist.

9. Vorrichtung nach einem der Ansprüche 1 bis 8, dadurch gekennzeichnet, daß
ein zwischen einem Wälzlager (7) und dem Lagergehäuse (1b) innerhalb einer Lagerbohrung (1i) axial geklemmter pumpenseitiger Lagerdeckel (9) vorgesehen ist, der eine Welle (5) mit Spiel umschließt und von einem auf letzterer mitlaufend angeordneten Spritzring (10) dichtend kontaktiert ist.

## Claims

1. Device for a floating disposal and fixing of a centrifugal pump casing to an electric motor by means of an intermediate piece separating from the pump the medium to be pumped by the motor as well as the media present in the motor, the intermediate piece consisting of a corrosion- resistant material and being disposed on the side of the drive in centered position over a first recess at a bearing plate of the electric motor and fixed with connection means and on the side of the pump in centered position over a second recess at the pump casing and fixed with an assembly for a positive and/or non-positive connection, characterized in that
the bearing plate of the electric motor facing the pump is integrally connected with the casing (1b) of the bearing off the side of the pump as well as integrally connected with a lantern casing (1d).

2. Device according to claim 1 characterized in that
said lantern casing (1d) in the mounting position of the bearing plate (1 a) comprises a bottom lantern aperture (1f) at least at the bottom surface.

3. Device according to claim 1 or 2, characterized in that
the device is a welded structure consisting of geometric bodies being as simple as possible.

4. Device according to claim 1 or 2, characterized in that
the device is a casting.

5. Device according to claim 1 or 2, characterized in that
the device is a combining casted and welded structure.

6. Device according to any one of claims 1 to 5, characterized in that
the device is made of the same material as the pump casing (3).

7. Device according to any one of claims 1 to 6, characterized in that
there is provided a concentric cylindrical attachment (11) at the side of the bearing plate (1a) facing pump casing (3) and in the lower part of the bearing plate outside the cylindrical attachment two bolts are embedded in spaced relation projecting from the receiving surface formed by the front side of the bearing plate.

8. Device according to any one of claims 1 to 7, characterized in that
in the mounted position of bearing plate (1a) two foot-rests (1q) are disposed and fixed at its lower surface, and that in one free front surface each of the foot-rest one foot (12) can be adjusted axially by means of a thread bolt (13) and fixed by means of a counter nut (11).

9. Device according to any one of claims 1 to 8, characterized in that
there is provided on the side of the pump a bearing lid (9) clamped axially between a roller bearing (7) and the bearing casing (1b) within a bearing bore (1 i), which bearing lid envelops a shaft (5) with clearance and sealingly contacts a splash ring (10) following said shaft (5) on which it is disposed.

## Revendications

1. Dispositif pour montage et fixation flottante d'un carter de pompe centrifuge à un moteur électrique, au moyen d'une pièce intermédiaire qui sépare de la pompe aussi bien le fluide à pomper par le moteur que les milieux se trouvent dans le moteur, la pièce intermédiaire étant faite dans un matériau résistant à la corrosion et étant centrée, du côté de l'entraînement, par l'intermédiaire d'un premier évidement d'un flasque formant palier du moteur électrique, et fixée par des moyens d'attache, et étant centrée du côté de la pompe par l'intermédiaire d'un deuxième évidement du carter de pompe, et fixée grâce à un moyen mécanique et/ou dynamique, caractérisé en ce que le flasque formant palier, tourné vers la pompe, du moteur électrique est d'une seule pièce avec le carter (1b) du palier situé du côté de la pompe, et d'une seule pièce avec un boîtier de lanterne (1d).

2. Dispositif selon la revendication 1, caractérisé en ce que le boîtier de lanterne (1d) présente, dans la position de l'installation du flasque formant palier (1e), au moins une ouverture de lanterne inférieure (1f).

3. Dispositif selon la revendication 1 ou 2, caractérisé en ce qu'il est construit comme une structure soudée de corps fondamentaux géométriques les plus simples possibles.

4. Dispositif selon la revendication 1 ou 2, caractérisé en ce qu'il est constitué par une pièce coulée.

5. Dispositif selon la revendication 1 ou 2, caractérisé en ce qu'il est constitué par une structure combinée, coulée et soudée.

6. Dispositif selon l'une des revendications 1 à 5, caractérisé en ce qu'il est fabriqué dans le même matériau que le carter de pompe (3).

7. Dispositif selon l'une des revendications 1 à 6, caractérisé en ce qu'il est prévu, sur le côté du flasque formant palier (1a) tourné vers le carter de pompe (3), un épaulement cylindrique central (1b) et, dans la partie inférieure du flasque, deux boulons écartés l'un de l'autre, situés an dehors de l'épaulement cylindrique et faisant saillie au-dessus de la surface de réception formée par la face frontale du flasque.

8. Dispositif selon l'une des revendications 1 à 7, caractérisé en ce que, dans la position de l'installation du flasque (la) formant palier, deux béquilles (1q) sont disposées et fixées à son côté inférieur, et en ce que, sur une face frontale libre de béquille, on peut monter un pied (12) qu'on peut déplacer dans le sens axial grâce à un boulon fileté (13) et immobiliser grâce à un contre- écrou (11).

9. Dispositif selon l'une des revendications 1 à 8, caractérisé en ce qu'il est prévu un chapeau de palier (9) du côté de la pompe, serré axialement entre un palier à roulement (7) et le carter de palier (1b) à l'intérieur d'un alésage de roulement (11), ledit chapeau enfermant un arbre (5) avec eu et étant en contact étanche avec une bague de projection (10), montée pour tourner avec l'arbre sur ce dernier.
